# EUROPÄISCHE PATENTSCHRIFT

(11) **EP 2 112 121 B1**
(45) Veröffentlichungstag und Bekanntmachung des Hinweises auf die Patenterteilung: **12.06.2013**
(21) Anmeldenummer: 09003119.6
(22) Anmeldetag: 04.03.2009
(51) Int. Cl.: B67C 3/02, B67C 3/10, B67C 7/00

(54) **Vorrichtung zum Handhaben von Behältern**
Device for handling containers
Dispositif de manipulation de récipients

(30) Priorität: 22.04.2008 DE 102008020118
(43) Veröffentlichungstag der Anmeldung: 28.10.2009
(73) Patentinhaber: Krones AG, 93073 Neutraubling (DE)
(72) Erfinder: Pöschl, Stefan, 93049 Regensburg (DE); Schmid, Manfred, 93089 Aufhausen (DE)
(74) Vertreter: Grünecker, Kinkeldey, Stockmair & Schwanhäusser

(56) Entgegenhaltungen:
- EP-A1- 0 319 504
- EP-A1- 0 448 245
- DE-A1- 1 782 777
- DE-A1- 4 427 577

## Beschreibung

Die Erfindung bezieht sich auf eine Vorrichtung zum Handhaben von Behältern der im Oberbegriff von Anspruch 1 erläuterten Art und wie aus der EP-A-0 319 504 bekannt.

Eine derartige Vorrichtung ist auch aus der DE 10 2005 014 076 A1 bekannt. Die bekannte Vorrichtung dient zum Innenspülen von Behältern unmittelbar vor dem Befüllen und dient vorrangig dem Zweck, vor dem Abfüllen von sauerstoffempfindlichen Getränken die Luft aus den zu befüllenden Behältern zu verdrängen, so dass das Getränk im Wesentlichen sauerstofffrei abgefüllt werden kann. Das Innenspülen erfolgt mit Gas und/oder Dampf, wobei insbesondere CO₂ zum Einsatz kommt. Bei der bekannten Vorrichtung wird das Innenspülen direkt in der Befüllvorrichtung vorgenommen, was die größte zeitliche Nähe zum Befüllen bietet. Zum Innenspülen wird der Befüllkopf der Befülleinrichtung modifiziert, so dass unmittelbar vor dem Getränk durch eine in den Befüllkopf integrierte Einrichtung das Spülgas eingeblasen werden kann. Das Innenspülen nimmt jedoch eine gewisse Zeit in Anspruch, vor allen Dingen, wenn es darum geht, großvolumige Behälter zu spülen. Diese Zeit zum Innenspülen muss bei der Umlaufgeschwindigkeit bzw. dem Umlaufradius der Befülleinrichtung berücksichtigt werden. Da dabei die Spülzeit auf den größten zu befüllenden Behälter ausgelegt werden muss, arbeitet die Befülleinrichtung bei kleineren Behältern unwirtschaftlich. Ein weiterer Nachteil ergibt sich aus der Integration der Innenspül-Einrichtung in den Befüllkopf, wobei nicht auszuschließen ist, dass am Befüllkopf noch haftende Flüssigkeiten (vom Reinigen und Klarspülen) oder gar Produktreste durch das Innenspülen in den Behälter gelangen.

Aus der EP-A-0 319 504 ist eine Vorrichtung zum Befüllen von Behältern beschrieben, die einen Linearförderer enthält, der die leeren Behälter einem Rotationsförderer übergibt, der diese nacheinander durch unterschiedliche Stationen fördert, wobei diese Stationen eine Spülstation, eine Füllstation und eine Verschließstation enthalten. Anschließend werden die befüllten und verschlossenen Behälter wieder dem Linearförderer übergeben. Am Linearförderer ist eine weitere Spülmöglichkeit gegeben. Durch diese Ausgestaltung wird die gesamte Betriebsgeschwindigkeit der Einrichtung durch die langsamste Station bestimmt.

Der Erfindung liegt die Aufgabe zugrunde, eine Vorrichtung zum Handhaben von Behältern bereitzustellen, mit der ökonomisch und problemlos ein Innenspülen vorgenommen werden kann.

Die Aufgabe wird durch die im Anspruch 1 angegebenen Merkmale gelöst.

Durch die räumliche Entkopplung von Befüllvorgang und Innenspülung muss die Befüllvorrichtung nur auf die zum Befüllen notwendige Zeit ausgelegt werden, was Investitionskosten und Stellplatz spart. Darüber hinaus wird trocken gespült, wobei störende Produktreste nicht zu befürchten sind. Darüber hinaus kann auch der CO₂-Verbrauch optimiert und minimiert werden.

Vorteilhafte Weiterbildungen der Erfindung sind den Unteransprüchen zu entnehmen.

Durch die Anordnung der Einrichtung zum Innenspülen direkt vor dem Einlauf der Befüllvorrichtung wird die Zeit zwischen dem Innenspülen und dem Aufsetzen des Befüllkopfes auf ein Minimum reduziert, so dass die Gefahr, dass Luftsauerstoff wieder in die Behälter gelangt, stark verringert wird.

Bevorzugt befindet sich die Einrichtung zum Innenspülen an einem Einlaufstern der Befüllvorrichtung, der die gespülten Behälter anschließend direkt der Befüllvorrichtung übergibt, wobei bevorzugt pro Befüllvorrichtung mehrere Innenspül-Einrichtungen vorgesehen sind.

Durch die Verwendung eines auf die Behältermündung aufsetzbaren Spülkopfs kann angepresst in einem geschlossenen System gespült werden, so dass die Lärm- und CO₂-Belastung an der Befüllvorrichtung minimiert wird.

Der Spülkopf kann außer einer Anheb- und Absenkbewegung auch eine Schwenkbewegung ausführen, so dass er über die Behälteröffnung geschwenkt und nach dem Spülen weggeschwenkt werden kann, um Platz für den Befüllkopf zu schaffen.

Diese Bewegung wird bevorzugt durch ein einziges Antriebsmittel, beispielsweise einen Hebe-Schwenkzylinder bewirkt.

Die Spülung wird optimiert, weil der Spülkopf eine schräg zur Mittellinie des Behälters geneigte Einspülöffnung aufweist, wie dies beispielsweise in der gattungsbildenden DE 10 2005 014 076 gezeigt ist.

Eine flexible Verbindungsleitung erlaubt die verschiedenen Bewegungen des Spülkopfs.

Die erfindungsgemäße Vorrichtung eignet sich besonders zum Befüllen von Flaschen mit einem sauerstoffempfindlichen Getränk, wobei die Flaschen vor dem Befüllen mit CO₂ gespült werden. Die Erfindung ist jedoch auch bei anderen Vorrichtungen zum Handhaben von Behältern brauchbar.

Ein Ausführungsbeispiel der Erfindung wird nachfolgend anhand der Zeichnungen näher erläutert. Es zeigen:
- Fig. 1: eine schematische Draufsicht auf eine erfindungsgemäße Vorrichtung,
- Fig. 2: eine perspektivische Darstellung eines Einlaufsterns mit der erfindungsgemäßen Vorrichtung, und
- Fig. 3: die Seitenansicht der Fig. 2.

Fig. 1 zeigt in stark schematisierter Darstellung eine Vorrichtung 1 zum Handhaben von Behältern 2 (Fig. 2), die im dargestellten Ausführungsbeispiel als Behälterfüllvorrichtung ausgebildet ist. Die Vorrichtung 1 enthält eine Befüllvorrichtung 3, die jede herkömmliche Konstruktion aufweisen kann, jedoch nicht mit einer Einrichtung zum Innenspülen versehen ist. Die Befüllvorrichtung 3 ist als Befüllkarussell ausgebildet, bei dem die Behälter, im dargestellten Ausführungsbeispiel Kunststoff-Flaschen, in einem kreisförmigen Umlaufweg befüllt werden.

Der Befüllvorrichtung 3 werden die Behälter durch einen ersten Förderer 4 zugeführt, der im dargestellten Ausführungsbeispiel ein Linearförderer ist. Ein zweiter Förderer 5 nimmt die Behälter 2 vom ersten Förderer ab und leitet sie weiter. Der zweite Förderer 5 ist bevorzugt als Sternförderer ausgebildet.

Der zweite Förderer 5 übergibt die Behälter 2 dem Einlauf in die Befüllvorrichtung 3. Der Einlauf in die Befüllvorrichtung 3 wird im dargestellten Ausführungsbeispiel von einem Einlaufstern 6 gebildet, der die Behälter 2 vom zweiten Förderer 5 übernimmt und direkt an die Befüllvorrichtung 3 weiterleitet. Die befüllten Behälter 2 gelangen nach dem Durchlaufen der Befüllvorrichtung 3 über weitere Förderer 7, die auch hier als Sternförderer ausgebildet sind, die sie dann auf einen Linearförderer 8 übergeben, der die Behälter 2 zur Weiterverarbeitung, beispielsweise zur Verpackung oder dergleichen, fördert.

Der Einlaufstern 6 ist mit einer Einrichtung 9 zum Innenspülen der Behälter 2 versehen, die unmittelbar vor der Befüllvorrichtung 3 angeordnet ist. Der Begriff "unmittelbar" soll eine Anordnung vor der Befüllvorrichtung 3 definieren, die so nahe an der Befüllvorrichtung 3 liegt, dass die Wirkung der Innenspülung bis zur Übergabe an die Befüllvorrichtung nicht verloren geht oder unökonomisch reduziert wird.

Der Einlaufstern 6 enthält an seinem Umfang eine Mehrzahl in gleichem Abstand aufeinanderfolgende Halterungen 10, die im dargestellten Ausführungsbeispiel zangenartig zum Untergreifen einer Wulst 2a am Hals des Behälters 2 ausgebildet sind, wie dies üblich ist. Die Behälter 2 werden dadurch mit nach oben weisender Befüllöffnung transportiert, wie sie auch in der Befüllvorrichtung 3 transportiert werden müssen. Der Einlaufstern 6 nimmt die Behälter 2 vom zweiten Förderer 5 ab und transportiert sie in Richtung auf die Befüllvorrichtung 3.

Während sich die Behälter 2 auf dem Sternförderer 6 befinden, vor der Übergabe an die Befüllvorrichtung 3, wird ein Spülkopf 11 auf die nach oben offene Behältermündung aufgesetzt, so dass er diese im Wesentlichen verschließt. Der Spülkopf 11 ist mit einer schrägen Einleitung des Spülmittels, bevorzugt CO₂, versehen, wie dies in näheren Einzelheiten der DE 10 2005 014 076 A1 zu entnehmen ist. Das Aufsetzen in einer im Wesentlichen senkrechten Bewegungsrichtung A erfolgt über einen Betätigungsmechanismus 12, der im dargestellten Ausführungsbeispiel ein Hebe-Schwenkzylinder ist und außer der Aufsetzbewegung in Richtung des Doppelpfeils A auch eine Schwenkbewegung in Richtung des Doppelpfeils S ausführt, so dass der Spülkopf 11 die Behältermündung freigeben kann, so dass unmittelbar nach dem Einlauf in die Befüllvorrichtung 3 der Befüllkopf aufgesetzt werden kann. Die Schwenkbewegung wird durch einen Arm 13 ermöglicht, der mit einem Ende mit dem Betätigungsmechanismus 12 und mit dem anderen Ende mit dem Spülkopf 11 verbunden ist. Durch den Spülkopf tritt eine erste Leitung 14 hindurch, durch die das Spülmittel aus einer geeigneten Quelle 15 in den Behälter 2 und dort schräg in Richtung auf die Innenwände gesprüht wird. Diese erste Leitung 14 kann mit Mitteln 17 (z. B. das dargestellte Membranventil) zur Regelung des Spülmitteldurchflusses ausgestattet sein. Durch den Sprühkopf 11 tritt eine weitere Leitung 16 hindurch, durch welche die aus dem Behälter 2 verdrängte Luft entweichen kann und bevorzugt über in einen Luft- oder Spülmittelsammelkanal (nicht gezeigt) einer weiteren Verwendung zugeführt oder über einen Schalldämpfer an die Umgebung abgegeben wird. Um die Bewegungen in den Richtungen A und S zu gestatten, sind beide Leitungen 14, 16 flexibel bzw. bewegbar ausgebildet und sind bevorzugt Schläuche.

Der Betätigungsmechanismus 12 ist ebenfalls am Einlaufstern in einer geeigneten Montageöffnung 18 befestigt und dreht sich zusammen mit dem Einlaufstern 6 und dem Behälter 2 um die Achse 6' des Einlaufsterns. Obwohl in Fig. 2 nur ein Behälter und ein Betätigungsmechanismus zu sehen ist, kann jede der Halterungen 10 des Einlaufsternes 6 zwischen dem zweiten Förderer 5 und der Befüllvorrichtung 3 im ordnungsgemäßen Betrieb mit jeweils einem Behälter 2 besetzt sein, wobei jede Montageöffnung 18 des Einlaufsterns 6 einen Betätigungsmechanismus 12 trägt. Die Umfangslänge des Einlauf- bzw. Spülsterns 6, der Abstand zwischen dem zweiten Förderer 5 und der Befüllvorrichtung 3 auf dem Umfang des Einlaufsterns 6 und die Geschwindigkeit des Einlaufsterns 6 können auf die notwendige Spülzeit bzw. die Größe der Behälter 2 optimal abgestimmt werden, ohne dass es Änderungen an der Befüllvorrichtung 3 bedarf.

In Abwandlung des beschriebenen und gezeichneten Ausführungsbeispiels kann die erfindungsgemäße Einrichtung zum Innenspülen auch auf anderen Einlaufförderern, und nicht nur auf Einlaufsternen, vorgesehen sein. Pro Befüllvorrichtung können auch mehrere mit der erfindungsgemäßen Einrichtung zum Innenspülen versehene Einlaufförderer bzw. Einlaufsterne vorgesehen sein. Wenn sichergestellt ist, dass die Spülung nicht unwirksam wird, kann die Einrichtung zum Innenspülen auch in einem gewissen Abstand zur Befüllvorrichtung angeordnet sein. Als Spülmittel kann jedes geeignete Mittel eingesetzt werden.

## Patentansprüche

1. Vorrichtung (1) zum Handhaben von Behältern (2), mit einer Befüllvorrichtung (3) zum Befüllen der Behälter (2), einem Transportweg (4, 5, 6) auf dem die Behälter (2) der Befüllvorrichtung (3) zuführbar sind, und einer Einrichtung (9) zum Innenspülen der Behälter, **dadurch gekennzeichnet, dass** die Einrichtung (9) zum Innenspülen an einem im Transportweg (4, 5, 6) unmittelbar vor der Befüllvorrichtung (3) angeordneten und dem Einlauf der Befüllvorrichtung (3) vorgeschalteten Einlaufförderer (6) vorgesehen ist, und einen auf die Behältermündung aufsetzbaren Spülkopf (11) enthält, der eine schräg zur Mittellinie des Behälters (2) geneigte Einspülöffnung aufweist.

2. Vorrichtung nach Anspruch 1, **dadurch gekennzeichnet, dass** die Einrichtung (9) zum Innenspülen an einem Einlaufstern (6) der Befüllvorrichtung (3) vorgesehen ist.

3. Vorrichtung nach Anspruch 1 oder 2, **dadurch gekennzeichnet, dass** der Befüllvorrichtung (3) eine Mehrzahl von Einrichtungen (9) zum Innenspülen zugeordnet ist.

4. Vorrichtung nach einem der Ansprüche 1 bis 3, **dadurch gekennzeichnet, dass** die Einrichtung (9) zum Innenspülen einen über die Behältermündung schwenkbaren Spülkopf (11) enthält.

5. Vorrichtung nach einem der Ansprüche 1 bis 4, **dadurch gekennzeichnet, dass** der Spülkopf (11) mittels Hebe-Schwenkzylinder (12) auf die Behältermündung aufsetzbar ist.

6. Vorrichtung nach einem der Ansprüche 1 bis 5, **dadurch gekennzeichnet, dass** der Spülkopf (11) über eine flexible Leitung (14) mit einer Spülmittelquelle (15) verbunden ist.

7. Vorrichtung nach einem der Ansprüche 1 bis 6, **dadurch gekennzeichnet, dass** die Einrichtung (9) zum Innenspülen zum Spülen der Behälter mit CO₂ ausgebildet ist.

8. Vorrichtung nach einem der Ansprüche 1 bis 7, **gekennzeichnet durch** ihre Ausgestaltung zum Handhaben von Flaschen zum Befüllen mit einem sauerstoffempfindlichen Getränk.

## Claims

1. Device (1) for handling containers (2), with a filling device (3) for filling the containers (2), a transport path (4, 5, 6) on which the containers (2) can be supplied to the filling device (3), and a device (9) for internal rinsing of the containers, **characterised in that** the device (9) for internal rinsing is provided on an inlet conveyor (6) arranged in the transport path (4, 5, 6) directly before the filling device (3) and upstream of the inlet to the filling device (3), and contains a rinsing head (11) which can be placed on the container mouth and has a rinsing opening tilted obliquely in relation to the centre line of the container (2).

2. Device according to claim 1, **characterised in that** the device (9) for internal rinsing is provided on an inlet star (6) of the filling device (3).

3. Device according to claim 1 or 2, **characterised in that** a plurality of devices (9) for internal rinsing is allocated to the filling device (3).

4. Device according to any one of claims 1 to 3, **characterised in that** the device (9) for internal rinsing contains a rinsing head (11) which can be swivelled over the container mouth.

5. Device according to any one of claims 1 to 4, **characterised in that** the rinsing head (11) can be placed on the container mouth by means of lift-swivel cylinders (12).

6. Device according to any one of claims 1 to 5, **characterised in that** the rinsing head (11) is connected with a rinsing medium source (15) via a flexible line (14).

7. Device according to any one of claims 1 to 6, **characterised in that** the device (9) for internal rinsing is designed to rinse the containers with CO2.

8. Device according to any one of claims 1 to 7, **characterised by** its design for handling bottles for filling with an oxygen-sensitive drink.

## Revendications

1. Dispositif (1) de manipulation de récipients (2) comportant un dispositif de remplissage (3) pour remplir les récipients (2), un circuit de transport (4, 5, 6) sur lequel les récipients (2) du dispositif de remplissage (3) peuvent être alimentés, et un dispositif (9) de rinçage interne des récipients, **caractérisé en ce que** le dispositif (9) de rinçage interne est pourvu sur un convoyeur d'entrée (6) agencé dans le circuit de transport (4, 5, 6) immédiatement avant le dispositif de remplissage (3) et en amont de l'orifice d'entrée du dispositif de remplissage (3), et comporte une tête de rinçage (11) qui peut être placée sur l'ouverture du récipient et comprend un orifice de rinçage incliné en oblique par rapport à la ligne médiane du récipient (2).

2. Dispositif selon la revendication 1, **caractérisé en ce que** le dispositif (9) de rinçage interne est pourvu sur une étoile d'admission (6) du dispositif de remplissage (3).

3. Dispositif selon la revendication 1 ou 2, **caractérisé en ce que** le dispositif de remplissage (3) est associé à une pluralité de dispositifs (9) de rinçage interne.

4. Dispositif selon l'une des revendications 1 à 3, **caractérisé en ce que** le dispositif (9) de rinçage interne comporte une tête de rinçage (11) pivotante sur l'ouverture du récipient.

5. Dispositif selon l'une des revendications 1 à 4, **caractérisé en ce que** la tête de rinçage (11) peut être placée sur l'ouverture du récipient à l'aide d'un vérin de levage et pivotement (12).

6. Dispositif selon l'une des revendications 1 à 5, **caractérisé en ce que** la tête de rinçage (11) est reliée à une source de produit de rinçage (15) via une conduite flexible (14).

7. Dispositif selon l'une des revendications 1 à 6, **caractérisé en ce que** le dispositif (9) de rinçage interne est constitué pour rincer les récipients avec du CO₂.

8. Dispositif selon l'une des revendications 1 à 7, **caractérisé par** leur mode de réalisation pour manipuler des bouteilles à remplir avec une boisson sensible à l'oxygène.
